# EUROPÄISCHE PATENTANMELDUNG

(11) **EP 0 485 819 A1**
(43) Veröffentlichungstag der Anmeldung: **20.05.1992**
(21) Anmeldenummer: 91118677.3
(22) Anmeldetag: 01.11.1991
(51) Int. Cl.: B65D 83/04

(54) **Ausgabespeicher für Kleinteile, insbesondere pharmazeutische Pillen**

(30) Priorität: 09.11.1990 DE 4035662
(71) Anmelder: Ing. ERICH PFEIFFER GmbH & KG, D-78315 Radolfzell (DE)
(72) Erfinder: Fuchs, Karl Heinz, W-7760 Radolfzell (DE)
(74) Vertreter: Patentanwälte Ruff, Beier, Schöndorf und Mütschele

(57) **Zusammenfassung**

Ein Ausgabespeicher (1) besteht nur aus zwei ineinander geschnappten, im wesentlichen ringförmigen Kunststoff-Bauteilen (2, 3), von denen einer einen Ringkranz von Gefachen (5) für Pillen (10) oder dgl. bildet und der andere die Gefache (5) verschließt. Eine durch eine Rastung (16) nacheinander über jedes Gefach (5) zu drehende Ausgabeöffnung ist mit einem abreißbaren Verschluß (25) verschlossen. Dadurch ist ein sehr flacher, baulich kleiner und trotzdem gut zu greifender Ausgabespeicher (1) gebildet, der eine hohe Festigkeit und eine sichere Funktion hat.

## Beschreibung

Die Erfindung betrifft einen Ausgabespeicher, mit dem leicht transportierbar kleinere, insbesondere gleichartige Teile, wie sie Tabletten, Dragees, Kapseln und dgl. für medizinische Zwecke darstellen, geschützt aufbewahrt werden können und der über eine Ausgabeöffnung eine im wesentlichen vereinzelte Entnahme der Kleinteile ermöglicht, ggf. durch einhändig gegriffenes Wenden des Speichers.

Pillen und dgl. können z. B. in tiefgezogenen und mit einer Deckfolie versiegelt verschlossenen Medikamentenpackungen aufbewahrt werden, die jedoch nicht formstabil sind und deshalb kaum einen Schutz gegen Beschädigungen des Inhaltes bieten. Auch haben solche Packungen relativ scharfe Schnittkanten, die zu Verletzungen führen können. Zur Entnahme muß die Packung aufgerissen oder die Pille durch die Deckelfolie hindurchgedrückt werden, was zu einer entsprechend unpraktischen Oberfläche an dieser Packungsseite führt.

Der Erfindung liegt des weiteren die Aufgabe zugrunde, einen Ausgabespeicher für Kleinteile zu schaffen, bei welchem Nachteile bekannter Ausbildungen bzw. der beschriebenen Art vermieden sind und der insbesondere bei leichter Handhabung, geringer Größe und/oder sicherer Funktion eine gut geschützte Aufbewahrung der Kleinteile ermöglicht.

Zur Lösung sind Mittel vorgesehen, die eine Speicherung eines einzigen oder mehrerer Kleinteile in einem verhältnismäßig formsteifen Gefach ermöglichen, das selbst relativ ungewöhnlich hohen Belastungskräften von mehreren Kilopond unbeschädigt standhält und z.B. mit Wandungen benachbarter Gefache einen Rippenkörper bilden kann, der bei geringem Gewicht und Materialanteil eine sehr hohe Festigkeit hat. Damit das jeweilige Gefach präzise zugänglich gemacht und ggf. auch wieder verschlossen werden kann, ist eine Rastung einer Ausgabestellung und/oder einer Schließstellung für das jeweilige Gefach vorgesehen. Zweckmäßig besteht der Ausgabespeicher ausschließlich aus Bauteilen aus nichtmetallischem Werkstoff, insbesondere Kunststoff, wobei er aus nur zwei jeweils einteiligen Bauteilen zusammengesetzt sein kann, von denen jeder einen im wesentlichen formsteifen Körper bildet. Erstrecken sich die Bauteile annähernd über die gesamte Höhe bzw. Dicke des Ausgabespeichers, die wesentlich kleiner als seine Außenweite ist, so bildet jeder Bauteil für den anderen einen Verstärkungskörper gegen von außen einwirkende Druckkräfte. Auch bei relativ dünnwandiger Ausbildung der Bauteile kann dadurch die Festigkeit nochmals wesentlich erhöht werden.

Statt einer gegeneinander etwa linear verschiebbaren Ausbildung der Bauteile ist zweckmäßig eine verdrehbare Anordnung vorgesehen, um den Ausgabespeicher aufeinaderfolgend in die Ausgabestellung für jedes Gefach zu bringen. Die Gefache können in mindestens einem, insbesondere einem einzigen Ringkranz um die Drehachse angeordnet sein, wobei für jeden Ringkranz mindestens eine, insbesondere eine einzige Ausgabeöffnung vorgesehen ist, deren Größe und Form vorzugsweise etwa dem zugehörigen lichten Querschnitt eines Gefaches entspricht.

Zur Erzielung einer hohen Festigkeit des Flachspeichers greifen dessen Bauteile mit zwei oder mehr, insbesondere mindestens drei bzw. fünf Mantelteilen und/oder mit einer der Anzahl der Gefache entsprechenden Anzahl von annähernd radialen Rippen ineinander, wobei der jeweilige Mantelteil bzw. die Rippe zweckmäßig frei von einer Stirnwand des zugehörigen Bauteiles absteht. Zweckmäßig bildet der die Gefache aufweisende Bauteil drei Mantelabschnitte und der die Ausgabeöffnung aufweisende Bauteil zwei Mantelabschnitte, von denen einer in eine Ringnut zwischen zwei Mantelteilen des Gefach-Bauteiles eingreift. Liegt dieser, aus drei ineinander greifenden Mantelteilen gebildete Ringbereich am Innenumfang des Ringkranzes der Gefache, so sind diese auch bei verhältnismäßig großem Durchmesser des Ringkranzes in diesem Bereich gegen Beschädigung gut verstärkt. Dies ergibt sich im Hinblick auf den Außenumfang des Ringkranzes vor allem auch dann, wenn der Gefach-Bauteil an diesem Außenumfang von dem anderen Bauteil annähernd auf ganzer Höhe übergriffen wird.

Die napfförmigen Gefache können über ihre gesamte Höhe einschließlich der Napföffnung im wesentlichen konstante Innenweite haben und an der Napföffnung ausschließlich durch den die Ausgabeöffnung aufweisenden Bauteil verschlossen sein, so daß die jeweilige Pille beim Stürzen des Ausgabespeichers von selbst durch die Ausgabeöffnung herausfällt.

Statt eines wiederverschließbaren Verschlusses für die Ausgabeöffnung kann auch ein Auf- bzw. Abreißverschluß vorgesehen sein, der zweckmäßig einteilig mit dem zugehörigen Bauteil ausgebildet und mit diesem z.B. über eine filmgelenkartige Sollbruchstelle, eine Perforation oder dgl. verbunden ist. Der plattenförmig ebene Verschlußdeckel liegt zweckmäßig vollständig versenkt in der zugehörigen Stirnfläche des Ausgabespeichers und kann einen radial äußeren Vorsprung bilden, damit er zum Öffnen bzw. Abreißen mit einem Finger leicht untergriffen werden kann. Der mit seiner Randkante an die Kantenfläche der Ausgabeöffnung im wesentlichen lückenlos anschließende Verschlußdeckel wird dann hochgeklappt und entweder durch Überdehnung des Filmgelenkes bei einer Schwenkung um etwa 180° abgebrochen oder durch Verdrehen um eine Achse quer zur Gelenkachse abge-rissen.

Die Rastung, die zweckmäßig mindestens einen Zahnkranz bzw. mindestens einen Nockenkranz aufweist, erstreckt sich zweckmäßig ebenfalls im wesentlichen über die gesamte lichte Innenhöhe des Ausgabespeichers bzw. zwischen dessen Stirnwänden, so daß sie auch zu einer wesentlichen Verstärkung beiträgt. Sie kann dabei vollständig verkapselt bzw. verschlossen innerhalb der Ringnut zwischen den Mantelabschnitten liegen bzw. durch diese Mantelabschnitte gebildet sein. Die Rastung ist in einer Ringzone unmittelbar benachbart zum Ringkranz angeordnet und von den Gefachen zweckmäßig nur durch eine einzige, mantelförmige Zwischenwand getrennt, die an ihrer von den Gefachen abgekehrten Umfangsfläche einteilig mit dem zugehörigen Rastglied ausgebildet ist.

Besonders zweckmäßig ist es, wenn Mittel zur insbesondere optischen Anzeige des jeweiligen Einstellzustandes des Ausgabespeichers vorgesehen sind, so daß z.B. an jedem Wochentag erkannt werden kann, ob ein Kleinteil bereits entnommen worden ist oder nicht. Zu diesem Zweck ist an einem Außenumfang eines Bauteiles im Bereich des Laufweges eines Anzeigefensters eine Skala vorgesehen, die z.B. in den Schaltschritten aufeinanderfolgend mit Symbolen für die aufeinanderfolgenden Wochentage versehen ist. Das Anzeigefenster kann gleichzeitig einen Ausschnitt bilden, in welchen der Vorsprung des Verschlußdeckels der Ausgabeöffnung eingreift, so daß dieser Vorsprung bzw. der Deckel nicht über den Außenumfang des Ausgabespeichers vorstehen muß und trotzdem untergriffen werden kann. Die Ausgabeöffnung und der Ausschnitt bilden dann eine im Querschnitt winkelförmige Öffnung konstanter Breite.

Der gesamte Ausgabespeicher kann nur etwa die Dicke des Flachspeichers, nämlich eine Dicke haben, die nur etwa um die doppelte Wandungsdicke der Bauteile gegenüber der inneren Gefachhöhe größer ist. In diesem Fall sind zweckmäßig im zentralen Bereich des Ausgabespeichers an beiden Stirnseiten verhältnismäßig rauhe Greifflächen vorgesehen, von denen mindestens eine durch eine vertiefte Fingermulde gebildet und/oder in einem Kranz etwa radiale Vorsprünge aufweisen kann, damit ein rutschfreies Festhalten möglich ist. Der andere Bauteil ist am Außenumfang mit einer entsprechenden Aufrauhung, z.B. einer Riffelung, versehen. Stattdessen oder zusätzlich ist es aber auch möglich, den am Außenumfang übergriffenen Bauteil an einer Stirnseite mit einem im Durchmesser reduzierten, insbesondere zylindrischen Greifvorsprung zu versehen, über dessen Außenumfang an einem Ende der Flachspeicher ringbundförmig vorsteht. Innerhalb des Vorsprunges kann ein über eine Schnappverbindung zu öffnender Hohlraum gebildet sein, der einen Reservevorrat an Kleinteilen, ein Luftentfeuchtungsmittel oder dgl. aufnehmen kann.

Ist mindestens einer der Bauteile bzw. mindestens eine Stirnwand des Ausgabespeichers im wesentlichen ringförmig ausgebildet, so können das Gewicht und der Raumbedarf noch weiter reduziert werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: einen erfindungsgemäßen Ausgabespeicher im Axialschnitt,
- Fig. 2: einen Ausschnitt des Ausgabespeichers gemäß Fig. 1 in Draufsicht,
- Fig. 3: einen Querschnitt durch den Ausgabespeicher
gemäß Fig. 1,
- Fig. 4: den Ausgabespeicher gemäß Fig. 1 in Ansicht von rechts und in einer ausschnittsweisen Abwicklung und
- Fig. 5: eine weitere Ausführungsform eines Ausgabespeichers im Axialschnitt.

Der Ausgabespeicher 1 ist aus zwei komplementär im wesentlichen flach napfförmigen Bauteilen 2, 3 genau gleicher Höhe zusammengesetzt, die benachbart zum Außenumfang einen einzigen, kreisringförmigen Flachspeicher 4 mit einer verhältnismäßig großen Anzahl von einundzwanzig gleichen Gefachen 5 bilden. Der Boden, die radial äußere sowie die radial innere Wandung und auch die Seitenwandungen jedes Gefaches 5 sind durch einen einzigen Bauteil 2 gebildet, während eine bewegbare Flachabdeckung für die offenen Seiten aller Gefache 5 durch den anderen Bauteil 3 gebildet ist. Die Gefache 5 sind zweckmäßig annähernd würfelförmig begrenzt.

Der Bauteil 2 weist am Außenumfang einen Mantelabschnitt 6 und im radialen Abstand innerhalb von diesem einen gleich hohen Mantelabschnitt 7 als gemeinsame radial äußere bzw. radial innere Wandung aller Gefache 5 auf. Die Mantelabschnitte 6, 7 sind zur Unterteilung des nutförmig vertieften Ringbereiches in die einzelnen Gefache 5 über Trennstege 8 einteilig miteinander verbunden, welche in Axialebenen des Ringkranzes liegen, so daß jedes Gefach 5 radial nach außen in der lichten Breite zunimmt. Die beiden Mantelabschnitte 6, 7 stehen frei nur über eine Stirnseite einer ebenen, ringscheibenförmigen Stirnwand 9 vor, welche den Boden aller Gefache 5 bildet. In jedem Gefach 5 kann mit geringem seitlichen Bewegungsspiel ein Kleinteil 10, z.B. eine Tablette, angeordnet werden.

Am durchgehend zylindrischen Außenumfang wird der Mantelabschnitt 6 vom zylindrischen Innenumfang eines äußersten Mantelabschnittes 11 des Bauteiles 3 umgeben, der am Außenumfang über die einzige, ringscheibenförmig ebene Stirnwand 12 dieses Bauteiles 3 so weit vorsteht, daß seine Endfläche etwa in der Ebene der äußeren Stirnfläche der Stirnwand 9 liegt, die auch die zugehörige äußerste Ebene des Ausgabespeichers 1 bildet. Der annäherd zylindrische, jedoch mit einer Griffigkeits-Riffelung versehene Außenumfang des Mantelabschnittes 11 geht ununterbrochen bis zur äußeren Stirnseite der Stirnwand 12 durch, die ihrerseits die zugehörige andere äußerste Begrenzungsebene des Ausgabespeichers 1 bildet.

Vom Innenumfang der Stirnwand 12 stehen in gleicher Richtung wie der Mantelabschnitt 11 ebenfalls ein annähernd zylindrischer Mantelabschnitt 13 vor, der jedoch etwa um die Wandungsdicke der Stirnwand 9 niedriger als der Mantelabschnitt 11 ist. Vom Innenumfang der Stirnwand 9 steht in gleicher Richtung wie die beiden Mantelabschnitte 6, 7 ein annähernd zylindrischer Mantelabschnitt 14 vor, der gleiche Höhe wie der Mantelabschnitt 11 hat und dessen Endfläche in der Ebene der äußeren Stirnfläche der Stirnwand 12 bzw. des Ausgabespeichers 1 liegt. Der Mantelabschnitt 7 liegt zwischen den Mantelabschnitten 6, 14 und hat wie der Mantelabschnitt 6 gleiche Höhe, wie anhand des Mantelabschnittes 13 erläutert. Zwischen den Mantelabschnitten 7, 14 ist benachbart zum Innenumfang des Ringkranzes der Gefache 5 eine Ringnut 15 gebildet, in welche der Mantelabschnitt 13 so eingreift, daß sein im wesentlichen zylindrischer Innenumfang am zylindrischen Außenumfang des Mantelabschnittes 14 gleitbar geführt ist. In ähnlicher Weise sind auch die Mantelabschnitte 6, 11 gleitbar aneinander geführt.

Im Bereich der Ringnut 15 und mit einem gegenüber dem Radialabstand von der Speicherachse kleineren Abstand vom Speicher-Außenumfang ist eine Rastung 16 zur gegenseitigen Festsetzung der beiden Bauteile 2, 3 nur in einer der Anzahl der Gefache 5 entsprechenden Anzahl von Schaltstellungen vorgesehen, wobei die Rastung in einer Drehrichtung durch eine entsprechende, auf die Bauteile drehend ausgeübte Kraft überwunden werden kann, während sie gegen die entgegengesetzte Drehrichtung nach Art eines Freilaufes formschlüssig sperrt. Der Mantelabschnitt 7 bildet am Innenumfang einteilig mit ihm ausgebildete, sägezahnförmige Zähne eines Zahnkranzes 17, von denen jeweils eine annähernd radial zur Speicherachse liegende Sperrflanke etwa in der Mitte der Breite eines Gefaches 5 vorgesehen ist, während die andere Zahnflanke demgegenüber annahernd in Umfangsrichtung liegt bzw. gegenüber dieser Umfangsrichtung nur flach unter wenigen Winkelgraden ansteigt.

Der gegenüberliegende Umfang des Mantelabschnittes 13 bildet mehrere, z.B. drei gleichmäßig über den Umfang verteilte, sägezahnförmige Rastnocken 18, die sich von der Innenseite der Stirnwand 12 annähernd bis zur Innenseite der den Nutboden der Ringnut 15 bildenden Stirnwand 9 erstreken, wobei der Nutboden in der Ebene der Bodenflächen der Gefache 5 liegt.

Jeder Rastzahn weist eine annähernd in einer Axialebene der Speicherachse liegende Sperrfläche und eine nur geringfügig steiler als die flachen Flanken des Zahnkranzes 17 ansteigende Rückenfläche auf, wobei jeweils alle Rastnocken 18 gleichzeitig in Zahnlücken des Zahnkranzes 17 eingreifen. Die eine Flanke der Ringnut 15 wird somit von der Zahnung des Zahnkranzes 17 begrenzt, wobei die Mantelabschnitte 7, 13 und die zugehörigen Abschnitte der Stirnwände 9, 12 einen nach außen vollständig geschlossenen Ringkanal begrenzen, in welchem die Rastung 16 verkapselt und abgedichtet liegt, so daß keinerlei Schmutz von außen eindringen kann.

Der Radialabstand der Spitzen der Rastnocken 18 von der Speicherachse ist größer als der entsprechende Radialabstand der Zahnspitzen der Zahnung 17, so daß zum Überwinden der Rastung die Mantelabschnitte 13, 14 und/oder der Mantelabschnitt 7 geringfügig, jedoch rückfedernd verform werden müssen.

Zur leicht drehbaren Axialsicherung der beiden Bauteile 2, 3 aneinander ist eine Schnappverbindung 19 vorgesehen, die zweckmäßig annähernd in der Ebene einer bzw. der Stirnwand 12 liegt. Über den Innenumfang des Mantelabschnittes 3 steht dabei ein im Querschnitt annähernd halbkreisförmiger Ringwulst vor, der in eine komplementäre Ringnut am Außenumfang des Mantelabschnittes 14 eingreift und in diesem Bereich nochmals eine labyrinthartige Abdichtung des Ringkanales für die Rastung 16 bildet. Die Glieder der Schnappverbindung kommen erst in Eingriff, wenn die beiden Bauteile 2, 3 bereits über den größten Teil ihrer Stecktiefe zusammengesetzt sind.

Im zentralen Bereich bildet der Ausgabespeicher eine im wesentlichen achssymmetrische Greifzone 20, die ununterbrochen bis an den Innenumfang des Mantelabschnittes 14 reicht und durch zwei im wesentlichen gleiche Fingermulden 21 an beiden Stirnseiten des Ausgabespeichers 1 gebildet ist. Jede Fingermulde 21 hat eine annähernd der Hälfte der Höhe des Ausgabespeichers 1 entsprechende Tiefe, da die Bodenflächen beider Fingermulden 21, 22 durch die beiden Seiten einer gemeinsamen Bodenwand 22 gebildet sind, die in der Mitte zwischen den äußeren Stirnflächen des Ausgabespeichers 1 liegt, annähernd eben scheibenförmig ist und zur Verstärkung mit ihrem Außenumfang einteilig an den Innenumfang des Mantelabschnittes 14 anschließt.

Zur Erhöhung der Griffigkeit sowie zur weiteren Verstärkung des Mantelabschnittes 14, der Schnappverbindung 19 und der Rastfederung sind vollständig versenkt in jeder Fingermulde 21 stegförmige Vorsprünge 23 vorgesehen, die nach Art von Radialrippen annähernd über die gesamte Muldenhöhe an den Innenumfang des Mantelabschnittes 14 anschließen und von dort schräg zur Bodenfläche abfallend stetig in diese übergehen, so daß ihre inneren Enden einen verhältnismäßig großen Radialabstand von der Muldenmitte haben. Die beiden Fingermulden 29 sind somit ausschließlich am Bauteil 2 so vorgesehen, daß vom Außenumfang her mit dem Daumen und einem Zeigefinger gleichzeitig in beide Fingermulden 21 gegriffen werden kann, während mit der anderen Hand der Außenumfang des Bauteiles 3 gegriffen wird, so daß dann die beiden Bauteile gegeneinander verdreht werden können.

Im ebenen Bereich weist die Stirnwand 12 eine Ausgabeöffnung 27 in Form eines Ausschnittes auf, dessen Form in Axialansicht annähernd gleich der Innenform eines Gefaches 5 ist und der in jeder Raststellung im wesentlichen dekungsgleich genau gegenüber einem Gefach 5 ausgerichtet ist. Die Ausgabeöffnung 24 ist mit einem plattenförmig ebenen, gleiche Dicke wie die Stirnwand 12 aufweisenden Verschluß 25 verschlossen, dessen Außen- und/oder Innenfläche etwa in der Ebene der zugehörigen Fläche der Stirnwand 12 liegt. Dadurch liegt die Innenseite des Verschlusses 25 ebenso wie die Innenseite der Stirnwand 12 an der Endfläche zumindest des Mantelabschnittes 6 und ggf. auch des Mantelabschnittes 7 im wesentlichen dicht an. Im Bereich des Mantelabschnittes 7 geht der Verschluß 25 in die übrige Stirnwand 12 über eine Sollbruchstelle 26 über, die z.B. durch eine im Querschnitt V-förmige Einkerbung an der Innenseite gebildet ist.

Diese Sollbruchstelle kann auch im Bereich der Seitenkanten des Verschlusses 25 liegen und annähernd ununterbrochen im wesentlichen bis zum Außenumfang des Mantelabschnittes 11 reichen, wobei sie dann z.B. durch eine in Axialansicht etwa U-förmige Einkerbung gebildet ist. Der Verschluß 25 steht mit einem durch sein zugehöriges Plattenende gebildeten Vorsprung 28 zungenartig und in der Ebene der Stirnwand 12 geringfügig über den Außenumfang des Mantelabschnittes 11 bzw. des Ausgabespeichers 1 vor, so daß er hier nach Art einer Reißflasche leicht untergriffen werden kann. Beim Anheben des Verschlusses 25 mit einem Finger reißt die Sollbruchstelle 26 zunächst nur im Flankenbereich, wobei der Verschluß 25 um eine im Bereich seines radial inneren Endes liegende Achse 27 schwenkt, die etwa rechtwinklig zu einer mittleren, durch den Verschluß 25 gehenden Axialebene der Speicherachse liegt.

Nachdem der Verschluß 25 nahezu um 90° hochgeklappt ist, kann er von dieser dann noch nicht durchtrennten, verhältnismäßig kleinen Gelenkzone leicht abgerissen oder ggf. auch wieder zurück in eine Schließlage geschwenkt werden. Nach dem Abreißen des Verschlusses 25 wird aus dem zugehörigen Gefach 5 das Kleinteil 10 entnommen, während alle übrigen Gefache durch die Stirnwand 12 im wesentlichen dicht verschlossen bleiben und durch Verdrehen der Bauteile 2, 3 gegeneinander nacheinander über die Ausgabeöffnung 24 zugänglich gemacht werden können.

Damit vor Öffnen des Verschlusses 25 der Ausgabespeicher 1 auf einen bestimmten ersten Ausgabetag eingestellt werden kann, ist eine Anzeigeeinrichtung 29 vorgesehen, die unabhängig vom Verschlußzustand des Verschlusses 25 eingestellt werden kann und mit derselben Rastung 16 wie die Ausgabeöffnung 24 nur in einer Drehrichtung schrittweise zu verstellen ist. Die Anzeigeeinrichtung 29 liegt zweckmäßig am Außenumfang des Ausgabespeichers 1 und/oder im Bereich der Ausgabeöffnung 24. Sie weist am Außenumfang des Mantelabschnittes 6 eine über den gesamten Umfang im wesentlichen ununterbrochen durchgehend Skala 31 und als Anzeigefenster 32 im Mantelabschnitt 11 einen Ausschnitt auf, der zweckmäßig gleich breit wie der Vorsprung 28 des Verschlusses 25 ist. Durch diesen Ausschnitt, der über die gesamte Höhe des Mantelabschnittes 11 reicht, kann im Bereich des Verschlusses 25 bis in den Bereich des Außenumfanges des Mantelabschnittes 6 eingegriffen werden, so daß der Verschluß 25 selbst dann noch zum Öffnen gut zu hintergreifen ist, wenn er nicht oder nur sehr wenig über den Außenumfang des Mantelabschnittes 11 vorsteht. Nach dem Öffnen des Verschlusses 25 ergibt sich im Axialschnitt eine winkelförmig über die Stirnwand 12 und den Mantelabschnitt 11 durchgehende Öffnung, in deren Bereich auch die radial äußere Begrenzungswand des jeweiligen Gefaches 5 frei liegt, während die radial innere Begrenzungswand im wesentlichen abgedeckt bleibt. Die Skala 31 kann unmittelbar auf den Bauteil 2 aufgedruckt sein. Die Speicher- bzw. Drehachse ist mit 30 bezeichnet.

In Fig. 5 sind für einander entsprechende Teile die gleichen Bezugszeichen wie in den Figuren 1 bis 4 verwendet, weshalb alle Beschreibungen für beide Ausführungsformen gelten, deren Merkmale in beliebiger Weise auch kombiniert bzw., z.B. bei einem Mehrfachspeicher, gemeinsam an diesem vorgesehen sein können. Der Ausgabespeicher 1a weist einen an einer Stirnseite vorstehenden, gegenüber dem Flachspeicher 4a im Durchmesser engeren, im wesentlichen zylindrischen Greifvorsprung 20a auf, dessen Durchmesser etwa im Bereich zwischen den Durchmessern der Mantelabschnitte 7a, 13a liegt und dessen Höhe etwa in der Größenordnung der Höhe des Flachspeichers 4a bzw. darüber liegen kann.

Der Greifvorsprung 20a ist einteilig mit dem Bauteil 3a ausgebildet, von dessen Stirnwand 9a er einteilig sowie napfförmig nach außen vorsteht. In den Mantel 14a dieses Napfes greift der entsprechend verlängerte Mantelabschnitt 13a des Bauteiles 3a ein, der annähernd bis zum ebenen Napfboden reicht. Die Stirnwand 12a des Bauteiles 3a geht auch über den Innenumfang des Mantelabschnittes 13a geschlossen und eben durch, so daß ein nach außen, gegenüber der Rastung 16a und/oder den Gefachen 5a vollständig geschlossener Hohlraum 21a zwischen der Stirnwand 12a und dem Napfboden 22a gebildet ist. Der Außenumfang des Greifvorsprunges 20a kann eine ähnliche Riffelung oder GriffigkeitAufrauhung 23a wie der Mantelabschnitt 11a aufweisen, um rutschsicher gegriffen werden zu können.

Die Schnappverbindung 19a liegt hier etwa in der Ebene der Stirnwand 9a und weist sowohl am Außenumfang des Mantelabschnittes 13a als auch am Innenumfang des Napfmantels 14a einen Ringwulst auf, von denen jeder in eine Ringnut eingreift, wobei im Axialschnitt ein Ringwulst und eine Ringnut am jeweiligen Bauteil S-förmig ineinander übergehen. Der Ringwulst am Innenumfang der Stirnwand 9a schließt zweckmäßig unmittelbar an deren Innenfläche an.

Der Verschluß 25a steht bei dieser Ausführungsform nicht über den Außenumfang des Mantelabschnittes 11a vor, sondern bildet mit seiner Endkante eine kontinuierliche Fortsetzung dieses Außenumfanges, so daß er nicht hängen bleiben kann. Durch das Anzeigefenster 32a ist er trotzdem problemlos zu hintergreifen, um geöffnet zu werden.

## Patentansprüche

1. Ausgabespeicher für kleine Einheiten, wie Kleinteile (10), pharmazeutische Pillen oder dergleichen, mit mindestens einer Aufnahme für einen Einheiten-Vorrat, gekennzeichnet durch eine Überführbarkeit des Ausgabespeichers zwischen einer Ruhe- und einer Ausgabestellung.

2. Ausgabespeicher nach Anspruch 1, gekennzeichnet durch einen im wesentlichen formsteifen Flachspeicher (4, 4a) mit zueinander benachbarten Gefachen (5, 5a) für die Einheiten (10) und mit einer Rastung (16, 16a) zur Festsetzung einer Ausgabestellung für das jeweilige Gefach (5, 5a), wobei vorzugsweise die Gefache (5, 5a) napfförmig im wesentlichen in einem Ringkranz nebeneinander angeordnet und insbesondere ausschließlich von der Stirnseite des Gefaches (5, 5a) her zur Entnahme zugänglich sind und/oder wobei vorzugsweise im wesentlichen eine einzige Ausgabeöffnung (24) von Gefach zu Gefach bewegbar an einem Stellkörper (3, 3a) vorgesehen ist.

3. Ausgabespeicher nach Anspruch 1 oder 2, dadurch gekennzeichnet, daß er zwei bewegbar aneinander gelagerte Bauteile (2, 3 bzw. 2a, 3a), insbesondere einen Gefachkörper und einen die Gefache (5, 5a) an Gefachöffnungen verschließenden Deckelkörper aufweist, an dem eine Ausgabeöffnung (24) vorgesehen bzw. der mit mindestens zwei ineinandergreifenden Mantelabschnitten (6, 11; 7, 13; 13, 14) drehbar und axial gesichert an dem Gefachkörper gelagert ist, wobei vorzugsweise die Ausgabeöffnung (24) gegen eine Bewegungsrichtung mit einem insbesondere durch die Rastung (16, 16a) gebildeten Freilauf gesperrt ist, bzw. die Rastung (16, 16a) einen an der Innenseite des Ringkranzes der Gefache (5, 5a) liegenden Zahnkranz (17) und mindestens einen in diese eingreifenden Rastnocken (18) aufweist.

4. Ausgabespeicher nach einem der vorhergehenden Ansprüche, dadurch gekennzeichnet, daß ein Rastglied einer Rastung (16, 16a), insbesondere der Zahnkranz (17), unmittelbar durch eine gemeinsame Begrenzungswand der Gefache (5, 5a) gebildet und vorzugsweise als Innenkranz ausgebildet ist und/oder, daß mindestens ein Rastglied der Rastung (16, 16a), insbesondere mindestens ein Rastnocken (18), an einem Mantelabschnitt (13, 13a) vorgesehen ist, der drehbar in eine Ringnut (15) eingreift; die von zwei ineinander und innerhalb des Außenumfanges des Ausgabespeichers (1, 1a) liegenden Mantelabschnitten (7, 13) des Gefachkörpers begrenzt und/oder zu einem im wesentlichen dichten Ringkanal geschlossen ist.

5. Ausgabespeicher nach einem der vorhergehenden Ansprüche, dadurch gekennzeichnet, daß an seinem Außenumfang zwei ineinandergreifende Mantelabschnitte (6, 11 bzw. 6a, 11a) vorgesehen sind, von denen insbesondere der die Gefache am Außenumfang gemeinsam begrenzende Mantelabschnitt (6, 6a) innen liegt und von seinem Innenumfang ausgehende Querwände (8) zwischen benachbarten Gefachen (5, 5a) bildet und/oder, daß zur Axialsicherung zweier gegeneinander drehbarer Bauteile (2, 3 bzw. 2a, 3a) zwei einander übergreifende Mantelabschnitte (13, 14 bzw. 13a, 14a) mit mindestens einem Ringwulst und einer Ringnut und/oder mit einer Schnappverbindung (19, 19a) ineinander greifen.

6. Ausgabespeicher nach einem der vorhergehenden Ansprüche, dadurch gekennzeichnet, daß die etwa der Größe von Gefachöffnungen entsprechende Ausgabeöffnung (24) mit einem Verschluß (25), insbesondere einem Aufreißverschluß, verschlossen ist, der vorzugsweise mit dem zugehörigen Bauteil (2, 2a) einteilig und/oder über eine Sollbruchstelle (26, 26a) verbunden ist.

7. Ausgabespeicher nach einem der vorhergehenden Ansprüche, dadurch gekennzeichnet, daß die Ausgabeöffnung (24), insbesondere ausschließlich, in einer Stirnwand (12, 12a) des Flachspeichers (4, 4a) vorgesehen und insbesondere mit einem im wesentlichen ebenen, in der Ebene der Stirnwand (12, 12a) annähernd versenkt liegenden, plattenförmigen Verschluß (25, 25a) verschlossen ist, der vorzugsweise im Bereich eines Ausschnittes (32, 32a) am Außenumfang des Flachspeichers (4, 4a) einen manuell zum Öffnen zugänglichen Vorsprung (28, 28a) bildet.

8. Ausgabespeicher nach einem der vorhergehenden Ansprüche, gekennzeichnet durch eine Anzeigeeinrichtung (29) für die jeweilige Ausgabestellung, wobei vorzugsweise von zwei äußeren, ineinandergreifenden Mantelabschnitten (6, 11) der äußere ein Anzeigefenster (32, 32a) und der innere eine Anzeigeskala (31, 31a) bildet und insbesondere das Anzeigefenster im wesentlichen an die Ausgabeöffnung (24) anschließt.

9. Ausgabespeicher nach einem der vorhergehenden Ansprüche, dadurch gekennzeichnet, daß er flachscheibenförmig bzw. mindestens einer seiner Bauteile (2, 3) im wesentlichen ringförmig ausgebildet und insbesondere im Bereich der Ringöffnung auf wenigstens einer Stirnseite eine vertiefte Fingermulde (21) vorgesehen ist und/oder, daß er an einer Stirnseite einen gegenüber seinem Außenumfang zurückversetzten, über die Stirnseite vorstehenden bzw. einen geschlossenen Gehäuseraum (21a) begrenzenden Greifvorsprung (20a) aufweist, der insbesondere durch einen napfförmigen Ansatz eines Bauteiles (2a) gebildet ist, in welchen ein Mantelabschnitt (13a) des anderen Bauteiles (3a) eingreift bzw. über dessen Außenumfang der Flachspeicher (4a) ringbundförmig vorsteht.

10. Ausgabespeicher nach einem der vorhergehenden Ansprüche, dadurch gekennzeichnet, daß er im wesentlichen ausschließlich aus zwei jeweils einteiligen Bauteilen (2, 3 bzw. 2a, 3a) besteht, die insbesondere deckelartig ineinandergreifen, über mindestens eine Steck- bzw. Schnappverbindung (19, 19a) aneinander gelagert sind und/oder an mindestens einer Seite annähernd in einer gemeinsamen Ebene liegende Stirnflächen haben.
